# FASCICULE DE BREVET EUROPEEN

(11) **EP 3 336 615 B1**
(45) Date de publication et mention de la délivrance du brevet: **31.07.2019**
(21) Numéro de dépôt: 16204370.7
(22) Date de dépôt: 15.12.2016
(51) Int. Cl.: G04D 1/06, G04D 1/00, B65D 85/40

(54) **CONDITIONNEMENT D'APPLIQUES D'HORLOGERIE**
VERPACKUNG VON APPLIKEN FÜR UHREN
PACKAGING OF APPLIQUES FOR TIMEPIECES

(43) Date de publication de la demande: 20.06.2018
(73) Titulaire: Nivarox-FAR S.A., 2400 Le Locle (CH)
(72) Inventeur: Bühler, Pierre-André, 2534 Orvin (CH); Juillet, Roger, 2052 Fontainemelon (CH)
(74) Mandataire: Giraud, Eric

(56) Documents cités:
- EP-A1- 2 455 824
- EP-A1- 2 799 940
- CH-A2- 706 143
- CH-A2- 708 074
- CH-A5- 598 082
- CH-B1- 699 057
- CH-B1- 702 688

## Description

### Domaine de l'invention

L'invention concerne un conditionnement pour appliques d'horlogerie, lesdites appliques comportant, de part et d'autre d'une surface d'appui, au moins un pied, et un corps d'applique s'étendant sur une hauteur d'applique au-dessus de ladite surface d'appui, ledit conditionnement comportant au moins une palette prévue pour la réception, le maintien, le stockage et le transport de dites appliques de même dite hauteur d'applique, ladite palette comportant une série d'alésages pour la réception de dits pieds selon un pas constant, chaque dit alésage étant contigu à un logement agencé pour loger un dit corps d'applique en appui sur une surface supérieure de palette à l'opposé d'une surface inférieure de palette.

L'invention concerne encore un moyen de production automatisé pour la fabrication de telles appliques d'horlogerie, ledit moyen de production automatisé comportant au moins une unité d'usinage par décolletage et/ou fraisage et/ou diamantage.

L'invention concerne encore un procédé de fabrication de telles appliques d'horlogerie.

L'invention concerne le domaine de la fabrication de petits composants d'affichage d'horlogerie, en particulier d'appliques, d'index, d'aiguilles, ou similaires.

### Arrière-plan de l'invention

La fabrication de petits composants d'affichage d'horlogerie, tels qu'appliques, index, aiguilles, ou similaires, est toujours délicates, car ces composants de petite taille, difficiles à manipuler sans rayure, sont des pièces d'aspect qui déterminent au premier coup d'oeil le niveau de finition et de qualité d'une montre ou d'une pièce d'horlogerie. Quand de tels composants sont réalisés en métal précieux, il importe de ne pas les égarer parmi des copeaux ou dans un bain de traitement ou de lavage.

Des dispositif de conditionnement de pièces pour l'horlogerie sont connus du documents CH706143, CH708074 et EP2799940.

### Résumé de l'invention

L'invention se propose de mettre au point un conditionnement assurant, dès la mise en forme initiale, généralement par usinage, mais qui peut également venir de fonderie ou d'impression tridimensionnelle, de petits composants d'affichage pour pièce d'horlogerie, le recueil des ébauches, leur stockage intermédiaire pendant toutes les opérations de leur gamme de fabrication, et leur lavage, ces composants restant de préférence à demeure sur l'outillage de conditionnement selon l'invention, dès que la mise en forme initiale a été réalisée.

A cet effet, l'invention concerne un conditionnement selon la revendication 1.

L'invention concerne encore un moyen de production automatisé pour la fabrication de telles appliques d'horlogerie, ledit moyen de production automatisé comportant au moins une unité d'usinage par décolletage et/ou fraisage et/ou diamantage, selon la revendication 11.

L'invention concerne encore un procédé de fabrication de telles appliques d'horlogerie, selon la revendication 15.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en vue de face, une palette constitutive d'un conditionnement selon l'invention;
- la figure 2 représente, de façon schématisée, et en perspective, la palette de la figure 1 ;
- la figure 3 représente, de façon schématisée, partielle, et en coupe passant par une implantation d'applique, la palette de la figure 1 sur laquelle est montée une applique d'horlogerie ;
- la figure 4 représente, de façon schématisée, et en perspective, un étui en deux parties, que comporte le conditionnement selon l'invention, ces deux parties, complémentaires l'une à l'autre, comportant chacune une demi-chambre, agencée pour la réception d'un empilement compact de palettes selon la figure 1 éventuellement complétées avec des cales d'épaisseur ;
- la figure 5 représente, de façon schématisée, partielle, et en coupe, la mise en position de coopération de deux palettes superposées ;
- la figure 6 représente, de façon schématisée, partielle, et en coupe, l'étui de la figure 4 renfermant un empilement solidarisé de palettes selon la figure 1, complété par une cale d'épaisseur supérieur pour occuper à jeu minimal tout l'espace de la chambre définie dans cette étui par la juxtaposition des deux demi-chambres ;
- la figure 7 représente, sous forme d'un schéma-blocs, un moyen de production automatisé qui comporte, desservies par un palettiseur associé à des moyens d'identification, une unité de mise en forme par usinage, un équipement de traitement et de lavage, et un poste d'inspection et de contrôle ;
- la figure 8 représente, sous forme d'un schéma-blocs, les opérations d'un procédé de fabrication d'appliques, comportant des étapes de préparation de conditionnements, de préparation de matière première, d'usinage, de traitement de surface, de lavage, et de visitage.

### Description détaillée des modes de réalisation préférés

L'invention se propose de mettre au point un conditionnement assurant, dès la mise en forme initiale, généralement par usinage, mais qui peut également venir de fonderie ou d'impression tridimensionnelle, de petits composants d'affichage pour pièce d'horlogerie, le recueil des ébauches, leur stockage intermédiaire pendant toutes les opérations de leur gamme de fabrication, ces composants restant de préférence à demeure sur l'outillage de conditionnement selon l'invention, dès que la mise en forme initiale a été réalisée.

Par simplification, on appellera ci-après « opération d'usinage » la première opération de mise en forme, qu'elle soit réalisée par ajout de matière (fonderie, impression 3D, soudage), ou par enlèvement de matière à l'outil coupant (décolletage et/ou fraisage et/ou diamantage) ou par abrasion (rectification), ou à la fois par ajout puis enlèvement de matière.

On appellera « applique » un petit composant d'affichage comportant au moins un pied, tel qu'applique ou index dans leur dénomination usuelle, ou comportant un canon à la place d'un pied, tel qu'une aiguille.

L'invention concerne un conditionnement 1 pour appliques 2 d'horlogerie. Ces appliques 2 comportent, de part et d'autre d'une surface d'appui 3, au moins un pied 4, et un corps d'applique 5 s'étendant sur une hauteur d'applique HA au-dessus de la surface d'appui 3.

Ce conditionnement 1 comporte au moins une palette 10 prévue pour la réception, le maintien, le stockage et le transport de telles appliques 2, de même hauteur d'applique HA. Cette palette 10 comporte une série de réceptacles 11, notamment constitués par des alésages, pour la réception de tels pieds 4, et de préférence selon un pas constant. Chaque réceptacle ou alésage 11 est contigu à un logement 12, lequel est agencé pour loger un corps d'applique 5, en appui sur une surface supérieure de palette 13, à l'opposé d'une surface inférieure de palette 14.

Selon l'invention, chaque palette 10 comporte des moyens d'indexage en position 20, pour assurer son positionnement précis par rapport à un moyen de production et/ou par rapport à un moyen de manutention.

Et chaque palette comporte au moins une entretoise 15, qui s'étend dans une direction verticale (c'est-à-dire parallèle à la direction d'enfilage des pieds 4 dans leurs réceptacles ou alésages 11), et qui est agencée pour coopérer en appui avec une surface inférieure de palette 14 d'une autre palette 10, ou bien avec une surface inférieure de cale 34 que comporte une cale 30 que comporte le conditionnement 1. Une telle cale 30 est d'encombrement plan identique à une palette 10, et elle peut être nécessaire pour maintenir les composants disposés sur la palette 10 supérieure dans un empilement de palettes.

Chaque entretoise 15 s'étend, depuis la surface supérieure de palette 13, sur une hauteur de palette HP, qui est supérieure à la hauteur d'applique HA de la valeur d'un jeu fonctionnel J prédéfini, notamment mais non limitativement de l'ordre d'au moins 0.05 mm.

Ces entretoises 15 peuvent être formées de rebords entourant la palette 10, ou de saillants discrets répartis sur sa surface supérieure.

De préférence, le conditionnement 1 comporte une pluralité de mêmes palettes 10, d'encombrement plan identique entre elles. Ainsi une solidarisation de telles palettes par empilement permet d'assurer la protection intégrale de tous les composants qu'elles portent.

Dans une réalisation particulière illustrée par les figures, chaque dite palette 10 et/ou dite cale 30 est inscrite dans un carré dans chaque plan perpendiculaire à ladite direction verticale.

Dans une variante particulière, permettant un positionnement relatif précis dans l'espace des palettes 10 d'un même empilage, ou même un clipage entre des palettes voisines, au moins une palette 10, et plus particulièrement chaque palette d'un empilage, comporte, s'étendant au-delà de chaque entretoise 15 depuis la surface supérieure de palette 13, au moins un pion 16 de centrage ou de clipage, qui est agencé pour coopérer avec une implantation 17 de centrage ou de clipage, et que comporte une surface inférieure de palette 14 d'une autre palette 10, ou une surface inférieure de cale 34 que comporte une cale 30.

Différents aménagements plans de la palette peuvent être réalisés. Dans une variante particulière, au moins un logement 12, ou plus particulièrement chaque logement 12, est séparé des logements 12 adjacents. Cette séparation peut être réalisée par des bossages 19, qui peuvent eux-mêmes constituer des entretoises 15.

Pour faciliter la gestion de production, dans une variante avantageuse, au moins une, ou plus particulièrement chaque palette 10 et/ou cale 30 comporte des moyens d'identification 50 de son dimensionnement, lisibles par un moyen de détection automatique, optique, magnétique, inductif, mécanique, ou autre, et/ou reconnaissables par un opérateur, notamment par un marquage coloré et/ou d'identification ; la palette 10 peut, notamment, être entièrement réalisée dans un coloris permettant son identification.

De préférence, au moins une, ou plus particulièrement chaque dite palette 10 et/ou dite cale 30 est entièrement dans un matériau insensible et résistant aux traitements que comporte la gamme de fabrication des appliques 2, par exemple en matière plastique ou dans un matériau préparé à cet effet.

Dans une variante avantageuse, au moins une, ou plus particulièrement chaque palette 10 et/ou cale 30 comporte une pluralité d'évidements 18 agencés pour autoriser le passage de fluide à travers son épaisseur.

Dans une variante, pour au moins une, ou plus particulièrement chaque palette 10, chaque alésage 11 est éloigné d'au moins un évidement 18 d'une valeur inférieure ou égale au pas constant entre les alésages 11.

Pour un stockage et un transport sécurisés après les opérations de fabrication et de finition des appliques, le conditionnement 1 comporte avantageusement un étui 40, en au moins deux parties 41 et 42 complémentaires, qui définissent ensemble, dans la position fermée de cet étui 40, une chambre 43 prismatique, qui est de dimensions ajustées pour recevoir à jeu minimal selon la direction verticale, une pluralité de palettes 10 et/ou cales 30 de même encombrement plan, et pour recevoir à jeu minimal, dans chaque plan perpendiculaire à cette direction verticale, chaque palette 10 et/ou cale 30.

Dans une variante particulière, ce jeu minimal est nul, l'étui 40 étant alors en matériau déformable, et peut même assurer un léger serrage sur les palettes 10 et cales 30 qu'il renferme.

Dans une variante particulière, cet étui 40 est en polystyrène expansé, et chacune des au moins deux parties 41, 42, comporte une demi-chambre 44, 45, agencée pour maintenir seule un empilage de palettes 10 et/ou cales 30, tel que visible sur la figure 4.

L'étui 40 peut, encore, être réalisé dans un autre polymère, tel que PC, POM, PP, PE, PEHD, PS, ou autre.

L'invention concerne encore un moyen de production automatisé 100 pour la fabrication de telles appliques 2 d'horlogerie.

Ce moyen de production automatisé 100 comporte au moins une unité de mise en forme initiale, notamment une unité d'usinage 110 par décolletage et/ou fraisage et/ou diamantage.

Selon l'invention ce moyen de production automatisé 100 comporte encore un mécanisme palettiseur 120, qui est agencé pour recevoir et identifier une palette 10 prévue pour la réception, le maintien, le stockage et le transport d'appliques 2 de même hauteur d'applique HA, et qui comporte des moyens d'indexage en position 20 pour son positionnement précis sur ce mécanisme palettiseur 120.

De façon avantageuse, ce mécanisme palettiseur 120 comporte au moins un moyen de détection automatique 150, qui est agencé pour identifier des moyens d'identification 50 que comporte chaque palette 10.

Dans une variante particulière, le moyen de production automatisé 100 comporte des moyens de traitement de surface 160 pour le traitement d'appliques 2 maintenues positionnées sur des palettes 10 après leur mise en forme ou usinage.

Dans une variante particulière, le moyen de production automatisé 100 comporte des moyens de contrôle et/ou d'inspection 170 pour le visitage d'appliques 2 maintenues positionnées sur des palettes 10 après leur mise en forme ou usinage.

L'invention concerne encore un procédé de fabrication de telles appliques 2 d'horlogerie.

Selon l'invention :
- dans une étape 10 on se munit, pour chaque lot de fabrication d'appliques 2, d'une hauteur d'applique HA donnée, d'au moins un tel conditionnement 1 adapté à ce dimensionnement ;
- dans une étape 20 on se munit de matière première utilisable par un tel moyen de production automatisé 10 ;
- dans une étape 30 on effectue au moins l'usinage des appliques 2 sur un tel moyen de production automatisé 100, lequel dépose des appliques 2 usinées sur au moins une palette 10 de dimensions adéquates ;
- dans une étape 50 on effectue au moins un lavage des appliques 2 usinées en position sur leur palette 10 ;
- dans une étape 60 on effectue un visitage des appliques 2 en position sur leur palette 10.

Plus particulièrement, après lavage et avant visitage final, on effectue sur ces appliques 2 usinées et maintenues en position sur leur palette 10, dans uen étape 40, au moins un traitement superficiel et/ou de recouvrement par une couche périphérique.

De façon particulière, on peut réaliser différentes versions de palettes 10, qui se distinguent notamment par:
- l'entraxe des alésages de réception de pieds, avec notamment des valeurs comprises entre 0.39 mm et 4.08 mm ;
- le diamètre de ces alésages, avec notamment des valeurs comprises entre 0.4 mm et 0.6 mm ;
- la hauteur des entretoises 15, définissant la distance entre les surfaces fonctionnelles de deux palettes successives, pour conserver la qualité des corps d'applique, avec notamment des valeurs d'espacement comprises entre 0.42 mm et 1.1 mm ;
- les moyens de repérage, notamment la couleur pour une identification rapide par les opérateurs de préparation.

L'utilisation de telles palettes 10 est avantageuse, car elle permet :
- leur utilisation directement sur un moyen d'usinage grâce à un palettiseur ;
- une autonomie augmentée de la machine, suffisamment alimentée pour un lot de production par l'équipement d'une palette complète ;
- le lavage, ou un traitement de surface, ou un traitement thermique, ou autre, des composants directement sur les palettes ;
- le visitage des composants directement sur les palettes

En effet, une fois sorties du moyen de production qui en assurent la mise en forme initiale, les appliques ne quittent plus la palette, afin de minimiser les coûts de manipulation, et de conserver au maximum la qualité esthétique du produit jusqu'à la livraison au client.

L'emballage extérieur est, dans une version économique, un étui 40 en polystyrène expansé, conçu pour une fermeture rapide, et pour protéger plusieurs palettes à la fois contre les chocs, durant le transport. Par exemple, un tel étui 40 contient une dizaine de palettes.

## Revendications

1. Conditionnement (1) pour appliques (2) d'horlogerie, lesdites appliques (2) comportant, de part et d'autre d'une surface d'appui (3), au moins un pied (4), et un corps d'applique (5) s'étendant sur une hauteur d'applique (HA) au-dessus de ladite surface d'appui (3), ledit conditionnement (1) comportant au moins une palette (10) prévue pour la réception, le maintien, le stockage et le transport de dites appliques (2) de même dite hauteur d'applique (HA), ladite palette (10) comportant une série d'alésages (11) pour la réception de dits pieds (4) selon un pas constant, chaque dit alésage (11) étant contigu à un logement (12) agencé pour loger un dit corps d'applique (5) en appui sur une surface supérieure de palette (13) à l'opposé d'une surface inférieure de palette (14), **caractérisé en ce que** chaque dite palette (10) comporte des moyens d'indexage en position (20) et comporte au moins une entretoise (15) s'étendant dans une direction verticale et agencée pour coopérer en appui avec une dite surface inférieure de palette (14) d'une autre dite palette (10) ou avec une surface inférieure de cale (34) que comporte une cale (30) que comporte ledit conditionnement (1) et d'encombrement plan identique à une dite palette (10), chaque dite entretoise (15) s'étendant, depuis ladite surface supérieure de palette (13), sur une hauteur de palette (HP) supérieure à ladite hauteur d'applique (HA) de la valeur d'un jeu fonctionnel (J) prédéfini.

2. Conditionnement (1) selon la revendication 1, **caractérisé en ce que** chaque dite palette (10) et/ou dite cale (30) est inscrite dans un carré dans chaque plan perpendiculaire à ladite direction verticale.

3. Conditionnement (1) selon l'une des revendications précédentes, **caractérisé en ce que** au moins une dite palette (10) comporte, s'étendant au-delà de chaque dite entretoise (15) depuis ladite surface supérieure de palette (13), au moins un pion (16) de centrage ou de clipage agencé pour coopérer avec une implantation (17) de centrage ou de clipage que comporte une dite surface inférieure de palette (14) d'une autre dite palette (10) ou une dite surface inférieure de cale (34) que comporte une dite cale (30).

4. Conditionnement (1) selon l'une des revendications précédentes, **caractérisé en ce que** chaque dit logement (12) est séparé des dits logements (12) adjacents.

5. Conditionnement (1) selon l'une des revendications précédentes, **caractérisé en ce que** chaque dite palette (10) et/ou dite cale (30) comporte des moyens d'identification (50) de son dimensionnement, lisibles par un moyen de détection automatique et/ou reconnaissables par un opérateur.

6. Conditionnement (1) selon l'une des revendications précédentes, **caractérisé en ce que** chaque dite palette (10) et/ou dite cale (30) est entièrement dans un matériau insensible et résistant aux traitements que comporte la gamme de fabrication desdites appliques (2).

7. Conditionnement (1) selon l'une des revendications précédentes, **caractérisé en ce que** chaque dite palette (10) et/ou dite cale (30) comporte une pluralité d'évidements (18) agencés pour autoriser le passage de fluide à travers son épaisseur.

8. Conditionnement (1) selon la revendication 7, **caractérisé en ce que**, pour chaque dite palette (10), chaque dit alésage (11) est éloigné d'au moins un dit évidement (18) d'une valeur inférieure ou égale audit pas constant.

9. Conditionnement (1) selon l'une des revendications précédentes, **caractérisé en ce que** ledit conditionnement (1) comporte un étui (40) en au moins deux parties (41 ; 42) définissant ensemble, dans la position fermée dudit étui (40), une chambre (43) prismatique de dimensions ajustées pour recevoir à jeu minimal selon ladite direction verticale, une pluralité de dites palettes (10) et/ou dites cales (30) de même encombrement plan, et pour recevoir à jeu minimal dans chaque plan perpendiculaire à ladite direction verticale chaque dite palette (10) et/ou dite cale (30).

10. Conditionnement (1) selon la revendication 9, **caractérisé en ce que** ledit étui (40) est en polystyrène expansé, et **en ce que** chacune desdites au moins deux parties (41 ; 42) comporte une demi-chambre (44 ; 45) agencée pour maintenir seule un empilage de dites palettes (10) et/ou dites cales (30).

11. Moyen de production automatisé (100) pour la fabrication d'appliques (2) d'horlogerie, lesdites appliques (2) comportant, de part et d'autre d'une surface d'appui (3), au moins un pied (4), et un corps d'applique (5) s'étendant sur une hauteur d'applique (HA) au-dessus de ladite surface d'appui (3), ledit moyen de production automatisé (100) comportant au moins une unité d'usinage (110) par décolletage et/ou fraisage et/ou diamantage, **caractérisé en ce que** ledit moyen de production automatisé (100) comporte un mécanisme palettiseur (120) agencé pour recevoir et identifier une palette (10) prévue pour la réception, le maintien, le stockage et le transport de dites appliques (2) de même dite hauteur d'applique (HA) et qui comporte des moyens d'indexage en position (20) pour son positionnement précis sur ledit mécanisme palettiseur (120).

12. Moyen de production automatisé (100) selon la revendication 11, **caractérisé en ce que** ledit mécanisme palettiseur (120) comporte au moins un moyen de détection automatique (150) agencé pour identifier des moyens d'identification (50) que comporte chaque dite palette (10).

13. Moyen de production automatisé (100) selon la revendication 11 ou 12, **caractérisé en ce que** ledit moyen de production automatisé (100) comporte des moyens de traitement de surface (160) desdites appliques (2) maintenues positionnées sur des dites palettes (10) après leur usinage.

14. Moyen de production automatisé (100) selon l'une des revendications 11 à 13, **caractérisé en ce que** ledit moyen de production automatisé (100) comporte des moyens de contrôle et/ou d'inspection (170) desdites appliques (2) maintenues positionnées sur des dites palettes (10) après leur usinage.

15. Procédé de fabrication d'appliques (2) d'horlogerie, lesdites appliques (2) comportant, de part et d'autre d'une surface d'appui (3), au moins un pied (4), et un corps d'applique (5) s'étendant sur une hauteur d'applique (HA) au-dessus de ladite surface d'appui (3), **caractérisé en ce qu'**on se munit, pour chaque lot de fabrication de dites appliques (2) d'une dite hauteur d'applique (HA) donnée, d'au moins un conditionnement (1) selon une des revendications 1 à 10, et ce qu'on se munit de matière première utilisable par un dit moyen de production automatisé (100) selon l'une des revendications 11 à 14, **en ce qu'**on effectue au moins l'usinage desdites appliques sur un dit moyen de production automatisé (100) selon l'une des revendications 11 à 14, lequel dépose des dites appliques (2) usinées sur au moins une dite palette (10) de dimensions adéquates, **en ce qu'**on effectue au moins un lavage des dites appliques (2) usinées en position sur leur dite palette (10), **en ce qu'**on effectue un visitage desdites appliques (2) en position sur leur dite palette (10).

16. Procédé de fabrication selon la revendication 15, **caractérisé en ce que**, après lavage et avant visitage final, on effectue sur lesdites appliques (2) usinées et maintenues en position sur leur dite palette (10), au moins un traitement superficiel et/ou de recouvrement par une couche périphérique.

## Patentansprüche

1. Verpackung (1) für Uhrenauflagen (2), wobei die Auflagen (2) auf beiden Seiten einer Stützfläche (3) mindestens einen Fuß (4) und einen Auflagenkörper (5) umfassen, der sich auf einer Auflagenhöhe (HA) über der Stützfläche (3) erstreckt, die Verpackung (1) mindestens eine Palette (10) umfasst, die für die Aufnahme, den Verbleib, das Lagern und den Transport der Auflagen (2) mit derselben Auflagenhöhe (HA) vorgesehen ist, wobei die Palette (10) eine Reihe von Bohrungen (11) für die Aufnahme der Füße (4) mit konstanter Teilung aufweist, wobei jede Bohrung (11) an einen Aufnahmeraum (12) angrenzt, der dafür ausgelegt ist, einen Auflagenkörper (5) aufzunehmen, der sich auf einer oberen Palettenfläche (13) gegenüber einer unteren Palettenfläche (14) abstützt, **dadurch gekennzeichnet, dass** jede Palette (10) Positionsindexierungsmittel (20) aufweist und mindestens einen Abstandshalter (15) umfasst, der sich in einer vertikalen Richtung erstreckt und dazu vorgesehen ist, mit einer unteren Palettenfläche (14) einer weiteren Palette (10) oder mit einer unteren Eingriffsfläche (34), die eine Ausgleichsscheibe (30) aufweist, die die Verpackung (1) aufweist, und einen mit jenem einer Palette (10) übereinstimmenden Platzbedarf in der Ebene besitzt, zusammenzuwirken, wobei sich jeder Abstandshalter (15) ausgehend von der oberen Palettenfläche (13) auf einer Palettenhöhe (HP) erstreckt, die um einen im Voraus festgelegten Wert eines funktionalen Spiels (J) höher als die Auflagenhöhe (HA) ist.

2. Verpackung (1) nach Anspruch 1, **dadurch gekennzeichnet, dass** die Palette (10) und/oder die Ausgleichsscheibe (30) in ein Quadrat in jeder Ebene senkrecht zu der vertikalen Richtung eingefügt sind.

3. Verpackung (1) nach einem der vorhergehenden Ansprüche, **dadurch gekennzeichnet, dass** mindestens eine Palette (10) mindestens ein Zentrier- oder Eingriffstück (16) umfasst, das sich ausgehend von der oberen Palettenfläche (13) über jeden Abstandshalter (15) hinaus erstreckt und dafür ausgelegt ist, mit einer Zentrier- oder Eingriffsanordnung (17), die eine untere Palettenfläche (14) einer weiteren Palette (10) aufweist, oder mit einer unteren Eingriffsfläche (34), die eine Ausgleichsscheibe (30) aufweist, zusammenzuwirken.

4. Verpackung (1) nach einem der vorhergehenden Ansprüche, **dadurch gekennzeichnet, dass** jeder Aufnahmeraum (12) von benachbarten Aufnahmeräumen (12) getrennt ist.

5. Verpackung (1) nach einem der vorhergehenden Ansprüche, **dadurch gekennzeichnet, dass** jede Palette (10) und/oder jede Ausgleichsscheibe (30) Mittel (50) zum Identifizieren ihrer Abmessungen aufweist, die von einem automatischen Detektionsmittel lesbar und/oder von einer Bedienungsperson erkennbar sind.

6. Verpackung (1) nach einem der vorhergehenden Ansprüche, **dadurch gekennzeichnet, dass** jede Palette (10) und/oder jede Ausgleichsscheibe (30) vollständig aus einem Material gebildet ist, das gegenüber Bearbeitungen, die der Fertigungsumfang der Auflagen (2) umfasst, unempfindlich und beständig ist.

7. Verpackung (1) nach einem der vorhergehenden Ansprüche, **dadurch gekennzeichnet, dass** jede Palette (10) und/oder jede Ausgleichsscheibe (30) mehrere Aussparungen (18) aufweist, die dafür ausgelegt sind, den Durchfluss von Fluid in Dickenrichtung zuzulassen.

8. Verpackung (1) nach Anspruch 7, **dadurch gekennzeichnet, dass** für jede Palette (10) jede Bohrung (11) von mindestens einer Aussparung (18) um einen Wert kleiner oder gleich der konstanten Teilung beabstandet ist.

9. Verpackung (1) nach einem der vorhergehenden Ansprüche, **dadurch gekennzeichnet, dass** die Verpackung (1) ein Etui (40) aus mindestens zwei Teilen (41; 42) umfasst, die in geschlossener Position des Etuis (40) gemeinsam eine prismenförmige Kammer (43) definieren, deren Abmessungen angepasst sind, um mit minimalem Spiel in vertikaler Richtung mehrere Paletten (10) und/oder Ausgleichsscheiben (30) mit demselben Platzbedarf in der Ebene aufzunehmen und mit minimalem Spiel in jeder Ebene senkrecht zu der vertikalen Richtung jede Palette (10) und/oder jede Ausgleichsscheibe (30) aufzunehmen.

10. Verpackung (1) nach Anspruch 9, **dadurch gekennzeichnet, dass** das Etui (40) aus geschäumtem Polystyrol hergestellt ist und dass jeder der mindestens zwei Teile (41; 42) eine Halbkammer (44; 45) aufweist, die dafür ausgelegt ist, nur einen Stapel von Paletten (10) und/oder Ausgleichsscheiben (30) zu halten.

11. Automatisierte Produktionsmittel (100) zur Herstellung von Uhrenauflagen (2), wobei die Auflagen (2) auf beiden Seiten einer Stützfläche (3) mindestens einen Fuß (4) und einen Auflagenkörper (5) umfassen, der sich auf einer Auflagenhöhe (HA) über der Stützfläche (3) erstreckt, wobei die automatisierten Produktionsmittel (100) mindestens eine Einheit (110) zur spanabhebenden Bearbeitung durch Abschälen und/oder Fräsen und/oder Diamantschleifen umfassen, **dadurch gekennzeichnet, dass** die automatisierten Produktionsmittel (100) einen Palettiermechanismus (120) umfassen, der dafür ausgelegt ist, eine Palette (10), die für die Aufnahme, den Verbleib, das Lagern und den Transport der Auflagen (2) mit derselben Auflagenhöhe (HA) vorgesehen ist, aufzunehmen und zu erkennen, und der Positionsindexierungsmittel (20) für ihre präzise Positionierung auf dem Palettiermechanismus (120) umfasst.

12. Automatisierte Produktikonsmittel (100) nach Anspruch 11, **dadurch gekennzeichnet, dass** der Palettiermechanismus (120) mindestens ein automatisches Detektionsmittel (150) umfasst, das dafür ausgelegt ist, Identifizierungsmittel (50), die jede Palette (10) aufweist, zu erkennen.

13. Automatisierte Produktionsmittel (100) nach Anspruch 11 oder 12, **dadurch gekennzeichnet, dass** das automatisierte Produktionsmittel (100) Mittel (160) zur Bearbeitung der Oberfläche der Auflagen (2), die nach ihrer spanabhebenden Bearbeitung auf den Paletten (10) positioniert gehalten werden, umfasst.

14. Automatisierte Produktionsmittel (100) nach einem der Ansprüche 11 bis 13, **dadurch gekennzeichnet, dass** das automatisierte Produktionsmittel (100) Mittel zum Kontrollieren und/oder Prüfen (170) der Auflagen (2) umfasst, die nach ihrer spanabhebenden Bearbeitung auf den Paletten (10) positioniert gehalten werden.

15. Verfahren zur Herstellung von Uhrenauflagen (2), wobei die Auflagen (2) auf beiden Seiten einer Stützfläche (3) mindestens einen Fuß (4) und einen Auflagenkörper (5) umfassen, der sich auf einer Auflagenhöhe (HA) über der Stützfläche (3) erstreckt, **dadurch gekennzeichnet, dass** für jedes Herstellungslos der Auflagen (2) mit einer bestimmten Auflagenhöhe (HA) mindestens eine Verpackung (1) nach einem der Ansprüche 1 bis 10 bereitgestellt wird und dass ein Ausgangsmaterial bereitgestellt wird, das von einem automatisierten Produktionsmittel (100) nach einem der Ansprüche 11 bis 14 verwendbar ist, dass mindestens eine spanabhebende Bearbeitung der Auflagen mit einem automatisierten Produktionsmittel (100) nach einem der Ansprüche 11 bis 14 ausgeführt wird, das die spanabhebend bearbeiteten Auflagen (2) auf mindestens einer Palette (10) mit geeigneten Abmessungen ablegt, dass mindestens eine Reinigung der spanabhebend bearbeiteten Auflagen (2) an ihrer Position auf der Palette (10) erfolgt und dass eine Sichtkontrolle der Auflagen (2) an ihrer Position auf der Palette (10) ausgeführt wird.

16. Fertigungsverfahren nach Anspruch 15, **dadurch gekennzeichnet, dass** nach dem Reinigen und vor der letzten Sichtkontrolle an den spanabhebend bearbeiteten und auf ihrer Palette (10) in Position gehaltenen Auflagen (2) mindestens eine Oberflächenbehandlung und/oder ein Überziehen mit einer Außenschicht ausgeführt werden.

## Claims

1. Packaging (1) for timepiece appliques (2), said appliques (2) comprising, on either side of a bearing surface (3), at least one foot (4), and an applique body (5) extending over an applique height (HA) above said bearing surface (3), said packaging (1) comprising at least one pallet (10) designed for the receipt, holding, storage and transport of said appliques (2) of the same said applique height (HA), said pallet (10) comprising a series of bores (11) for receiving said feet (4) according to a constant pitch, each said bore (11) being adjacent to a housing (12) arranged so as to house one said applique body (5) bearing on an upper pallet surface (13) opposite a lower pallet surface (14), **characterised in that** each said pallet (10) comprises position indexing means (20) and comprises at least one spacer (15) extending in a vertical direction and arranged such that it engages, by bearing thereon, with one said lower pallet surface (14) of another said pallet (10) or with a lower skid surface (34) forming part of a skid (30) comprised in said packaging (1) and of planar overall dimensions that are identical to a said pallet (10), each said spacer (15) extending, from said upper pallet surface (13), over a pallet height (HP) that is greater than said applique height (HA) by the value of a predefined functional clearance (J).

2. Packaging (1) according to claim 1, **characterised in that** each said pallet (10) and/or said skid (30) is enclosed within a square in each plane perpendicular to said vertical direction.

3. Packaging (1) according to one of the previous claims, **characterised in that** at least one said pallet (10) comprises, extending beyond each said spacer (15) from said upper pallet surface (13), at least one centring pin (16) or clipping pin arranged such that it engages with a centring or clipping installation (17) comprised in one said lower pallet surface (14) of another said pallet (10) or one said lower skid surface (34) forming part of said skid (30).

4. Packaging (1) according to one of the previous claims, **characterised in that** each said housing (12) is separated from said adjacent housings (12).

5. Packaging (1) according to one of the previous claims, **characterised in that** each said pallet (10) and/or said skid (30) comprises means (50) for identifying the dimensioning thereof, capable of being read by an automated sensing means and/or of being recognised by an operator.

6. Packaging (1) according to one of the previous claims, **characterised in that** each said pallet (10) and/or said skid (30) is entirely made of a material that is insensitive and resistant to the treatments included in the manufacturing process of said appliques (2).

7. Packaging (1) according to one of the previous claims, **characterised in that** each said pallet (10) and/or said skid (30) comprises a plurality of recesses (18) arranged to allow fluid to pass through the thickness thereof.

8. Packaging (1) according to claim 7 **characterised in that**, for each said pallet (10), each said bore (11) is distant from at least one said recess (18) by a value of less than or equal to said constant pitch.

9. Packaging (1) according to one of the previous claims, **characterised in that** said packaging (1) comprises a case (40) in at least two parts (41; 42) jointly defining, in the closed position of said case (40), a prismatic chamber (43), the dimensions whereof are adjusted so as to receive, with minimal clearance in said vertical direction, a plurality of said pallets (10) and/or said skids (30) of the same planar overall dimensions, and so as to receive, with minimal clearance in each plane perpendicular to said vertical direction, each said pallet (10) and/or said skid (30).

10. Packaging (1) according to claim 9, **characterised in that** said case (40) is made of expanded polystyrene, and **in that** each of said at least two parts (41; 42) comprises a half-chamber (44; 45) arranged to hold only one stack of said pallets (10) and/or of said skids (30).

11. Automated production means (100) for manufacturing timepiece appliques (2), said appliques (2) comprising, on either side of a bearing surface (3), at least one foot (4), and an applique body (5) extending over an applique height (HA) above said bearing surface (3), said automated production means (100) comprising at least one unit (110) for machining by bar turning and/or milling and/or diamond milling, **characterised in that** said automated production means (100) comprises a palletiser mechanism (120) arranged to receive and identify a pallet (10) designed for the receipt, holding, storage and transport of said appliques (2) of the same said applique height (HA), and which comprises position indexing means (20) for the exact positioning thereof on said palletiser mechanism (120).

12. Automated production means (100) according to claim 11, **characterised in that** said palletiser mechanism (120) comprises at least one automated sensing means (150) arranged such that it identifies identification means (50) comprised in each said pallet (10).

13. Automated production means (100) according to either claim 11 or claim 12, **characterised in that** said automated production means (100) comprises means (160) for treating the surface of said appliques (2) held in position on said pallets (10) after the machining thereof.

14. Automated production means (100) according to one of claims 11 to 13, **characterised in that** said automated production means (100) comprises means (170) for checking and/or inspecting said appliques (2) held in position on said pallets (10) after the machining thereof.

15. Method for manufacturing timepiece appliques (2), said appliques (2) comprising, on either side of a bearing surface (3), at least one foot (4), and an applique body (5) extending over an applique height (HA) above said bearing surface (3), **characterised in that**, for each manufacturing lot of said appliques (2) of a said given applique height (HA), at least one packaging (1) is provided for according to one of claims 1 to 10, and **in that** raw material capable of being used by a said automated production means (100) according to one of claims 11 to 14 is provided, **in that** at least the machining of said appliques on a said automated production means (100) according to one of claims 11 to 14 is carried out, which automated production means (100) deposit said machined appliques (2) on at least one said pallet (10) of adequate dimensions, **in that** at least one washing process is carried out for said machined appliques (2) in position on said pallet (10) thereof, and **in that** an inspection is carried out of said appliques (2) in position on said pallet (10) thereof.

16. Manufacturing method according to claim 15 **characterised in that**, after washing and before final inspection, at least one surface treatment and/or treatment for coating in a surrounding layer is carried out on said machined appliques (2) held in position on said pallet (10) thereof.
